# EUROPÄISCHE PATENTSCHRIFT

(11) **EP 0 916 065 B1**
(45) Veröffentlichungstag und Bekanntmachung des Hinweises auf die Patenterteilung: **22.08.2001**
(21) Anmeldenummer: 97915449.9
(22) Anmeldetag: 27.03.1997
(51) Int. Cl.: F26B 5/08, F26B 17/24

(54) **VORRICHTUNG ZUM ENTWÄSSERN UND TROCKNEN VON SUSPENSIONEN**
DEVICE FOR DEWATERING AND DRYING SUSPENSIONS
DISPOSITIF POUR DESHYDRATER ET SECHER DES SUSPENSIONS

(30) Priorität: 05.08.1996 DE 19631605
(43) Veröffentlichungstag der Anmeldung: 19.05.1999
(62) Teilanmeldung aus: 99121798.5
(73) Patentinhaber: BAUMANN-SCHILP, Lucia, D-82237 Wörthsee (DE)
(72) Erfinder: BAUMANN-SCHILP, Lucia, D-82237 Wörthsee (DE); ZACHER, Uwe, D-83059 Kolbermoor (DE)
(74) Vertreter: Konle, Tilmar, Dipl.-Ing.
(86) Internationale Anmeldenummer: EP9701570
(87) Internationale Veröffentlichungsnummer: WO9805912

(56) Entgegenhaltungen:
- EP-A- 0 591 299
- DE-A- 4 332 799
- DE-C- 948 497
- US-A- 3 194 492
- US-A- 5 085 443

## Beschreibung

Die Erfindung bezieht sich auf eine Vorrichtung zum Entwässern und Trocknen von Suspensionen gemäß dem Oberbegriff des Anspruchs 1. Eine derartige Entwässerungs- und Trocknungsvorrichtung ist aus der DE-A4332799 bekannt.

Bei der bekannten Entwässerungs- und Trocknungsvorrichtung werden die mit hoher Geschwindigkeit am Auswurf der Zentrifuge, vorzugsweise einer Vollmantelschneckenzentrifuge, radial abgespritzten feuchten Feststoffpartikeln in der Größe 0,3 - 3mm durch geeignete Mittel, beispielsweise Umlenkflächen oder durch geeignete Gasströmung in Achsrichtung der Zentrifuge umgelenkt und von der Gasströmung auf einer spiralförmigen Flugbahn im Trocknungsraum geführt. Hier werden die abgespritzten Feststoffpartikeln vom Trocknungsgas mit hoher Relativgeschwindigkeit umspült und getrocknet. Der Trocknungsraum ist ein konzentrischer Ringraum. Er wird aus dem äußeren Trocknergehäuse, dem innenliegenden rotierenden Trommelmantel der Zentrifuge oder einem inneren, die Trommel umgebenden Gehäuse und den beiden Gehäusestirnwänden gebildet. Die äußeren Wände des konzentrischen Trocknungsraumes sind feststehend und müssen gegenüber den rotierenden Teilen der innenliegenden Zentrifuge zumindest an einer Stelle abgedichtet werden.

Die Drehrichtung zwischen dem Zentrifugenrotor und dem umgebenden Trocknergehäuse muß eine hohe Relativgeschwindigkeit, eine Gasdifferenzdruck zwischen innen und außen, sowie Verschiebebewegungen aus Wärmedehnungen und Vibrationen überbrücken und aushalten. Der Austritt von Gasen aus dem Trocknerinnenraum nach außen oder der Eintritt von Falschluft von außen nach innen soll durch die Dichtung verhindert oder minimiert werden.

Es hat sich nun gezeigt, daß insbesondere durch Wärmedehnung bei Aufheizvorgängen während der Startphase, bei Vibrationen, oder bei Temperaturänderungen des Trocknergehäuses sich der Dichtungsspalt zwischen feststehenden Gehäuseteilen und rotierenden Zentrifugenteilen in unzulässiger Weise verändert. Hierdurch kann es zu zeitweiser Berührung der Dichtflächen und zu Beschädigung oder Zerstörung der Dichtung kommen.

Um dies zu vermeiden, muß die Spaltweise so groß gewählt werden, daß es trotz Wärmedehnungen und Verschiebungen des Trocknergehäuses nicht zum Anlaufen der berührungsfreien Dichtungen kommt.

Ein weiterer Nachteil besteht darin, daß der Spalt auch durch Vibrationen der Entwässerungszentrifuge im Innern des Trockners sich verändert, da der drehende und der nichtdrehende Teil der Dichtung auf jeweils verschiedenen Dichtungsträgern befestigt sind.

Ein zu großer Dichtspalt ist insbesondere bei Betrieb des Zentrifugentrockners mit Inertgas-Atmosphäre von großem Nachteil, da durch den Falschlufteintritt der Sauerstoffgehalt des inerten Trocknergases merklich erhöht wird.

Die Aufgabe der Erfindung besteht demgegenüber darin, bei einer Entwässerungs-und Trocknungsvorrichtung der eingangs erwähnten Art Betriebsstörungen, verursacht durch Undichtigkeiten zwischen Trocknergehäuse und Zentrifuge durch konstruktive Maßnahmen zu vermeiden.

Diese Aufgabe wird erfindungsgemäß durch die kennzeichnenden Merkmale des Anspruchs 1 gelöst.

Vorteilhafte Ausgestaltungen der Erfindung sind in den Unteransprüchen angegeben.

Die Erfindung sieht vor, mittels einer Drehdichtung die radialen Stirnwände des Trocknergehäuses gegenüber der rotierenden Mantelfläche der Zentrifuge abzudichten, wodurch der Dichtungsspalt sehr eng gehalten werden kann, ohne daß die Gefahr besteht, daß es zu mechanischen Berührungen der rotierenden mit nicht rotierenden Wirkflächen der Drehdichtung kommt und zu deren Beschädigung und Zerstörung. Ein weiterer Vorteil der Drehdichtung liegt darin, daß auch unkontrollierbare größere Verschiebe- und Dehnbewegungen des Trocknergehäuses während der Autheiz- und Abkühlphase des Zentrifugentrockners oder stärkere Vibrationen während des Betriebs die Dichtfunktion trotz engem Spalt der Drehdichtung nicht beeinflussen. Ein Austritt von inneren Gasen oder Feststoffen oder ein Eintritt von Falschluft in das inerte Trocknungsgas wird durch den engen Dichtspalt nahezu vollständig verhindert.

Weitere Einzelheiten, und Vorteile der Erfindung werden mit den Ausführungsbeispielen anhand von Zeichnungen näher erläutert.

### Es zeigen:

- Fig 1: eine Entwässerungs- und Trocknungsvorrichtung (im folgenden als "Zentrifugentrockner" bezeichnet) mit perforierten Gasführungsblechen im Längsschnitt;
- Fig 2: einen Zentrifugentrockner mit Leitblechen im Trocknerraum im Längsschnitt;
- Fig 3: die Dispergierzone eines Zentrifugentrockners mit rotierenden Reinigungsschaufeln für die Umlenkflächen der dispergierten Partikeln;
- Fig 4: die Dispergierzone eines Zentrifugentrockners mit rotierenden Turbulenzschaufeln zum Freihalten der Trocknerwände;
- Fig 5: eine Kombination von Reinigungs- und Turbulenzschaufeln zur Verhinderung von Verkrustungen im Trocknerinnenraum und Leitungen;
- Fig 6: eine Kombination von Turbulenz- und Transportschaufeln zum Freihalten des Trocknerinnenraums;
- Fig. 7: rotierende Turbulenzscheiben im Trocknerraum zur Erzeugung von Turbulenzwirbelwalzen für die Redispergierung;
- Fig. 8: Umlenkflächen zur besseren Dispergierung und breiteren Verteilung der vorentwässerten feuchten Feststoffpartikeln;
- Fig. 9: einen Zentrifugentrockner mit Gehäusedichtung im Längsschnitt;
- Fig. 10: eine berührungsfreie Labyrinthdichtung für einen Zentrifugentrockner;
- Fig. 11: eine berührungsfreie Gewinde-Förderdichtung für einen Zentrifugentrockner;
- Fig. 12: eine berührungsfreie Gewinde-Förderdichtung mit Spitzengewinde, und
- Fig. 13: eine berührungsfreie Dichtung mit Flachnuten.

Die in Fig. 1 dargestellte Entwässerungs- und Trocknungsvorrichtung ("Zentrifugentrockner") weist im dargestellten Beispielfall eine Vollmantel-Schneckenzentrifuge 1 bekannter Bauart auf. Anstelle der dargestellten Vollmantel-Schneckenzentrifuge können auch andere, für die Entwässerung von Suspensionen, z.B. Schlämmen, geeignete Zentrifugen, beispielsweise Siebmantel-Schneckenzentrifugen oder 3-Phasen-Trennzentrifugen verwendet werden, bei der eine Phase getrocknet werden soll.

Die nachstehend als "Entwässerungszentrifuge" oder kurz "Zentrifuge" bezeichnete Vollmantel-Schneckenzentrifuge 1 weist eine rotierende Trommel 2 auf, welche an ihren axialen Enden auf Wälzlagern 3 drehbar gelagert ist. Die Trommel 2 verjüngt sich konisch an einem oder beiden Enden und ist an Ihrem verjüngten Ende mit Abwurföffnungen 4 versehen, welche die Abwurfzone 5 für den vorentwässerten Feststoff 6 bildet. Die durch ein Rohr 7 in das Innere der Zentrifuge 1 zugeführte Suspension, z.B. flüssiger Schlamm 8, wird in der Zentrifuge 1 infolge der Fliehkraft in einen Feststoff 6 und eine geklärte Flüssigkeit 9 getrennt, die am anderen Ende des Trommelmantels 2 aus der Zentrifuge 1 in ein separates Gehäuse 10, der Zentratschurre, abgespritzt wird.

Der die Zentrifuge 1 direkt umgebende Trockner wird durch ein äußeres Trocknergehäuse 11 und ein die rotierende Trommel 2 umgebendes inneres Gehäuse 12 oder auch durch die Trommel 2 selbst, sowie durch die beiden Stirnwände 13 und 14 gebildet. Das Trocknungsgas 15 wird durch einen Heißgasschacht 16 in den Trocknerraum 17 beispielsweise tangential eingeleitet, umspült den in Form von Partikeln dispergierten Feststoff 6, der vom Prallkegel 18 in axialer Richtung umgelenkt wird und transportiert die trocknenden Feststoffpartikeln in Spiralbahnen durch den konzentrischen Ringraum 19 zum Ausgangskanal 20 des Trocknergehäuses 11. Von hier aus strömt das mit den getrockneten Feststoffpartikeln beladene Trocknungsgas 21 durch eine nicht dargestellte pneumatische Förderleitung zu einem Feststoffabscheider und wird dort wieder in Gas und Feststoffhaufwerk getrennt.

Um das eintretende heiße Trocknungsgas 15 im konzentrischen Ringraum 19 gleichmäßig zu verteilen und mit den, vom Prallkegel 18 umgelenkten und abgebremsten Feststoffpartikeln innig zu vermischen, ist ein beispielsweise kegelförmig ausgebildetes Lochblech 22 eingebaut, das vom Heißgas 15 durchströmt wird. Das Lochblech 22 kann aus einer Kegelfläche bestehen oder aus mehreren Abschnitten mit unterschiedlichen Kegelwinkeln, Lochformen, Schlitzen, freien Öffnungsquerschnitten oder teilweisen Vollblechabschnitten zusammengesetzt sein, um die genannten Wirkungen zu erzielen. Zwischen dem Lochblech 22, dem Prallkegel 18 und oder dem Trocknergehäuse 11 können auch volle oder teilweise Ringspalte 23 ausgebildet sein, um unerwünschte Feststoffansammlungen zu verhindern. Auch das durchströmbare Verteilungsblech 22 kann eine vom Kegel abweichende schüsselförmige, zylinderförmige oder ebene Form besitzen oder aus verschiedenen Formen zusammengesetzt sein.

In Fig. 2 ist ein kombinierter Zentrifugentrockner mit eingebauten Leitelementen 25, 26 im konzentrischen Ringraum des Trockners dargestellt. Der Zentrifugentrockner ist aus ähnlichen Bauteilen und Funktionen wie in Fig. 1 aufgebaut. Anstelle des Lochbleches 22 sind jedoch im Trocknerraum 19 spiralförmige Leitbleche 25, 26 eingebaut, welche die Gasströmung im konzentrischen Trocknerraum 19 zwangsführen und Kurzschlußströmungen zwischen Heißgaseintritt 16 und Gasausgang 20 verhindern. Das Leitblech 26 kann vorzugsweise eine geringere Steigung seiner Spiralform aufweisen als die in Axialrichtung hinter dem Leitblech 26 angeordneten Leitbleche 25. Bei geeigneter Ausbildung des Leitbleches 26 ( welches im Eintrittsbereich des Heißgases 15 angeordnet ist) ist es möglich, die Anzahl der Leitbleche 25, welche sich in der Darstellung nach Fig. 2 über nahezu die gesamte Länge des Trocknergehäuses 11 erstrecken, zu verringern oder auf die Leitbleche 25 vollständig zu verzichten. Das beispielsweise tangential eintretende Heißgas 15 (auch als "Trocknungsgas" bezeichnet) wird im Bereich der Abwurfzone 5 des dispergierten, feuchten Feststoffes 6 durch ein Leitblech 26 zunächst nahezu vollständig in Umfangrichtung herumgeführt, wo es mit Feststoffpartikeln durchsetzt wird. Das feststoffbeladene Trocknungsgas 15 wird durch die spiralförmigen Leitbleche 25 in Spiralbahnen zum Trocknerausgang 20 geführt wird. Durch die Leitbleche 25 und 26 werden nichtdurchströmte Totzonen im Trocknerraum 19 vermieden und überall eine vorgegebene Mindest-Transportgeschwindigkeit des Trocknungsgases 15 sowie eine gleiche Verweilzeit der dispergierten Feststoffpartikeln erzwungen.

Fig. 3 zeigt in Vergrößerung die Abwurfzone 5 eines kombinierten Zentrifugentrockners mit zwei oder mehreren rotierenden Reinigungsschaufeln 28, welche die Umlenkfläche 29 des Prallkegels 18 bei jeder Rotorumdrehung reinigen. Der vorentwässerte Feststoff 6 wird von der Förderschnecke der Zentrifuge 1 zur Abspritzkante 30 transportiert und dort mit hoher Geschwindigkeit aus dem Rotor 2 herausgeschleudert. Die Feststoffpartikeln prallen auf der Oberfläche 29 des Prallkegels 18 auf, werden dort in kleinere Partikeln zerteilt und abgebremst. Die abgebremsten Partikeln fliegen mit stark verminderter Geschwindigkeit und in Achsrichtung hin abgelenkt als kegelförmiger Feststoffsprühnebel in den Trocknerraum 19 und werden dort intensiv mit Heißgas umspült und getrocknet. Die Reinigungsschaufeln 28 sind in Drehrichtung betrachtet hinter den Feststoffauslaßöffnungen 31 am Rotor befestigt und werden vom austretenden Feststoff 6 nicht bespritzt. Sollten beim Aufschlag von sehr feuchten oder klebrigen Feststoffpartikeln 6 auf der Umlenkfläche 29 einige Partikeln nicht reflektiert werden und auf der Oberfläche 29 haften bleiben, werden sie von den nachfolgenden rotierenden Reinigungsschaufeln 28 losgerissen und in den Trocknerraum 19 geschleudert. Die mit hoher Umfangsgeschwindigkeit von ca. 60m/s rotierenden Schaufeln 28 üben auch auf das umgebende Heißgas 15a eine ansaugende und fördernde Wirkung aus, mit der weiteren Folge, daß das umgebende Heißgas 15a den im Trocknerraum 19 befindlichen Feststoffstaub teilweise in die Abwurfzone 5 fördert. Das von den Schafeln 28 angesaugte, staubhaltige Heißgas 15a wird zusammen mit den abgeschabten Feststoffpartikeln je nach Gestaltung der Führungsflächen von den Reinigungsschaufeln radial oder kegelförmig in den Trocknerraum 19 herausgeschleudert. Zur Intensivierung der Gasförderung können an den Schaufeln Ansaug- und Leitbleche 32 angebracht werden.

In Fig. 4 ist die Abwurfzone 5 eines Zentrifugentrockners mit steilerem Winkel des Prallkegels 18, perforierten Gasführungsblechen 22 und rotierenden Blasschaufeln 33 dargestellt. Im Gegensatz zu den Reinigungsschaufeln 28 in Fig. 3 beruht die reinigende Wirkung der Blasschaufeln 33 nicht auf einer abkratzenden Wirkung, sondern auf der Blasewirkung der intensiven Gasströmung 34, die aus der rotierenden Düse 33 ausströmt und auf die zu reinigende Oberfläche 29 des Prallkegels 18 unter flachen Winkel auftritt. Die Gasförderung durch die Blaseschaufel 33 ist besonders gesteigert durch geeignete Maßnahmen, wie beispielsweise große Ansaugquerschnitte am Schaufeleintritt 35, Leitelemente in der Schaufel und gerichtetes Ausblasen am Schaufelaustritt. Durch die Sogwirkung des staubhaltigen Heißgases 15a an der Schaufel-Eintrittsseite 35 und durch das ausströmende Heißgas 36 aus den perforierten Gasführungsflächen 22 wird die Gasströmung im Trocknerraum 19 mit den dispergierten Feststoffpartikeln 6 von den Wänden des Trocknergehäuses 11 ferngehalten und mehr nach innen verlagert. Der von der Abspritzkante 30 der Zentrifugentrommel 2 herausfliegende Feststoff 6 gelangt noch vor dem Aufschlagen auf die Oberfläche 29 des Prallkegels 18 in den Einflußbereich des Heißgases 15a, welches staubhaltig ist und durch die Blaseschaufel 33 gefördert wird. Hierdurch werden die Feststoffpartikeln an ihrer Oberfläche abgetrocknet sowie mit trockenem Feststoffstaub beschichtet (coating), so daß sie noch vor der Berührung mit der Oberfläche 29 ihre Klebeneigung verlieren. Um die Klebeneigung weiter herabzusetzen, kann die Umlenkfläche auch mit einem geeigneten Material beschichtet sein, wie beispielsweise PTFE, Emaille, Keramik, oder andere antiadhäsiv wirkende Materialien. Die Oberfläche 29 kann auch aus einer perforierten Fläche bestehen und hinterlüftet sein.

In Fig. 5 ist eine Kombination einer rotierenden Reinigungsschaufel 28 und einer Blaseschaufel 33, zusammenwirkend mit einem perforierten Gasführungsblech 22, dargestellt. Die Reinigung der Oberfläche 29 des Prallkegels 18 erfolgt durch einen rotierenden Kratzschaber 38 in Verbindung mit der blasenden Wirkung des angesaugten Heißgases. Der austretende Blasestrahl 34 ist nicht nur auf die Oberfläche des Prallkegels gerichtet, sondern bläst auch tangential auf das perforierte Gasführungsblech 22. Die ansaugende Seitenwand 39 für das Heißgas kann gegenüber der Umfangrichtung leicht schräg angestellt oder mit Öffnungen versehen sein, um von der Blaseschaufel 33 mehr Gas ansaugen zu können. Die Abwurföffnungen 4 der Zentrifuge 1 üben an ihren Rändern eine Förderwirkung auf das Gas innerhalb des Innenraums 37 der Zentrifuge 1 aus. Infolge dieser Förderwirkung wird aus dem Innenraum 37 der Zentrifuge 1 feuchtes Gas herausgesaugt und heißes, trockenes Gas hineingezogen. Hierdurch wird der feuchte Feststoff 6 bereits vor dem Abwurf im Wendelgang der Zentrifuge 1 mit großer Verweilzeit vorgetrocknet.

In Fig. 6 ist eine Kombination einer Turbulenzschaufel 40 zum Freihalten des Trocknerraumes 19 und einer Reinigungsschaufel 28 zur Reinigung der Oberfläche 29 des Prallkegels 18 dargestellt. Die Turbulenzschaufel 40 besitzt eine hohe Umfangsgeschwindigkeit und erzeugt eine starke Verwirbelung 41 des Trocknungsgases im Trocknerraum 19. Hierdurch werden nichtdurchströmte Totzonen vermieden und das eintretende Trocknungsgas 15 mit den dispergierten Partikeln intensiv vermischt. Die Reinigungsschaufel 28 kann, wie dargestellt, einen Teil oder die gesamte Oberfläche 29 des Prallkegels abkratzen oder abblasen. Die Schaufeln 28 und oder 40 können am Rotor 2 starr oder pendelnd beweglich befestigt sein.

In Fig. 7 sind im Trocknerraum 19 rotierende Turbulenzscheiben zur Erzeugung von Tubulenzwirbelwalzen 43 eingebaut. Das Trocknergehäuse 11 ist ohne ein feststehendes Innengehäuse 12 ausgebildet, welches bei einigen Ausführungsformen des Zentrifugentrockners die Trommel 2 umhüllt. Der konzentrische Trocknerraum 19 wird daher außen von einer nichtrotierenden Zylinderwand und innen von der schnell rotierenden Zentrifugentrommel 2 begrenzt. Die rotierende Oberfläche der Trommel 2 in Verbindung mit den rasch rotierenden Scheiben 42 induzieren im Trocknerraum 19 eine Reihe von in sich kreisenden Turbulenzwirbelwalzen 43. Diese Turbulenzwirbelwalzen 43 werden von den rotierenden Oberflächen der Trommel 2 und der Scheiben 42 angetrieben, erzeugen im gesamten Querschnitt einen hohen Turbulenzgrad und vergleichmäßigen die Durchströmung des Trocknerraumes 19 in Umfangrichtung. Der hohe Turbulenzgrad der Wirbelwalzen verhindert Ablagerungen an den Begrenzungswänden des Trocknergehäuses 11, erzwingt eine innige Durchmischung von Trocknungsgas und den dispergierten Feststoffpartikeln und erzeugt eine hohe Trocknungsgeschwindigkeit für die feuchten Feststoffpartikeln, verbunden mit einer extrem hohen Wasserverdampfungsrate bezogen auf das Trocknervolumen. Das eintretende Heißgas 15 wird durch die Durchtrittsspalte 44 außerhalb der rotierenden Scheiben 42 und durch die torusförmigen Turbulenzwirbelwalzen in seiner axialen Bewegung am gesamten Umfang vergleichmäßigt. Anstelle von rotierenden Scheiben 42 können an der Zentrifugentrommel 2 auch andere Elemente zur Erzeugung von Turbulenzwalzen im Trockner eingesetzt werden, beispielsweise ein radialer Schaufelkranz, axiale oder radiale Förderräder, Schlägerarme oder andere an sich bekannte geeignete Einbauten.

In Fig. 8 sind an der rotierenden Zentrifugentrommel 2 außen ein oder mehrere Schaufelkränze 46 angebracht zur Erzeugung eines hohen Turbulenzgrades im Trocknerraum 19 und zur gleichmäßigen axialen Förderung und Steuerung der Verweilzeit des feststoffbeladenen Trocknungsgases. Neben diesen Funktionen bewirken die Schaufelkränze 46 auch eine Zerteilung von Agglomeraten im Trocknerraum 19. Die Oberfläche 29 des Prallkegels 18 besteht aus mehreren geometrisch zusammengesetzten glatten Flächen. An der Aufprallzone 48 des vorentwässerten dispergierten Feststoffes 6 besteht die Fläche aus einem flachen Kegel, an den sich weiter außen eine gerundete Oberflächenkontur 49 anschließt. Durch den flachen Aufprallwinkel der dispergierten feuchten Feststoffpartikeln 6 auf den glatten Prallkegel 18 wird trotz der Zerteilung in mehrere kleinere Partikeln 47 deren Reflexion und Weitertransport begünstigt. Die meist erwünschte stärkere Umlenkung in axiale Flugrichtung erfolgt weiter außen durch das Gleiten auf der gerundeten Oberflächenkontur 49 des Prallkegels 18. Durch das zusätzliche Gleiten der zerteilten Partikeln wird deren Einschuß-geschwindigkeit in den Trocknerraum 19 zusätzlich reduziert und damit die Gefahr von Anbackungen an den Wänden des Trocknergehäuses 11 verringert.

Der in Fig. 9 dargestellte Zentrifugentrockner besteht wiederum aus einer Zentrifuge, im dargestellten Beispiel aus einer Vollmantelschneckenzentrifuge 1 die von einem äußeren Gehäuse 11 eines Zerstäubungstrockners umhüllt ist. Um die Zentrifugentrommel 2 ist ein inneres Gehäuse 12 angeordnet.

Das äußere Trocknergehäuse 11 und das innere Gehäuse 12 bilden den konzentrischen Trocknerraum 19, durch den das Trocknungsgas 15 geleitet wird. Das Trocknungsgas 15 wird durch den tangentialen Heißgasschacht 16 zugeführt, erfaßt im Bereich der Abwurfzone 5 den in Form eines dispergierten Partikelschleiers abgeworfenen, entwässerten Feststoff, transportiert die Feststoffpartikeln unter zunehmender Trocknung in spiralförmigen Bahnen durch den Trocknerraum 19 und gelangt als feststoffbeladenes Gas 21 zum Ausgangskanal 20. Das in der Zentrifuge 1 abgetrennte Wasser wird in der Zentratschurre 10 abgeleitet.

Das äußere Trocknergehäuse 11 ist an den beiden Stirnwänden 13 und 14 gegenüber der schnell rotierenden Zentrifugentrommel 2 abgedichtet. Der Spalt 190 der Drehdichtungen 160 wird gebildet von der Zentrifugentrommel 2 und dem Dichtring 170, der ebenso wie die Trommel-Lagerböcke 210 am Grundrahmen 220 starr befestigt ist. Durch die Befestigung der beiden, den Dichtspalt 190 bildenden Wirkflächen 2 und 170 am gleichen Träger 220 ist der Dichtspalt 190 exakt und stabil geführt. Die Zentrifugentrommel 2 bleibt auch beim Durchströmen des Trocknerraumes 19 mit Heißgas 15 durch die aufgegebene Suspension kalt und dehnt sich nicht aus, wohingegen das mit Heißgas 15 durchströmte Trocknergehäuse 11 sich in axialer und radialer Richtung stark ausdehnt.

Die Verschiebebewegungen der beiden Gehäusestirnwände 13 und 14 werden durch einen gasdichten flexiblen Kompensator 180 oder eine elastische Membran oder einen verschiebbaren Kulissenring 300 gegenüber dem starr befestigten Dichtring 170 ausgeglichen, so daß der Dichtspalt 190 nicht verändert wird.

Fig. 10 zeigt im Detail eine berührungsfreie Labyrinthdichtung für einen Zentrifugentrockner, die den starr am Rahmen 220 befestigten Dichtring 170 mit der sich axial und radial verschiebenden Trocknerstirnwand 14 gasdicht durch einen Kompensator 180 verbindet. Der flexible Kompensator 180 ist z.B. durch Spannbänder 230 oder andere Befestigungsmittel sowohl mit dem Dichtring 170 als auch mit der Stirnwand 14 gasdicht verbunden.

Der Dichtspalt 190 zwischen den Spitzen 240 der Labyrinthdichtung und der rotierenden Oberfläche der Zentrifugentrommel 2 kann sehr eng (0,3 - 0,5mm) gehalten werden, da die Verschiebebewegung der Stirnwand 14 nicht auf die Labyrinthdichtung übertragen wird.

Alle nichtrotierenden Teile sind rechtsschraffiert, alle rotierenden Teile sind linksschraffiert.

Fig. 11 zeigt eine berührungsfreie Drehdichtung 160 in Form einer Gewindedichtung für einen Zentrifugentrockner, der z.B. im Trocknerraum rechts von der Stirnwand 14 einen Unterdruck aufweist.

Die Gleit- und Verschiebebewegungen der Stirnwand 13 bzw. 14 des Trockners während der Aufheiz- oder Abkühlphase des Trocknergehäuses 11 werden durch einen Blechring 260 ausgeglichen, der durch hitzefeste O-Ringe 270 abgedichtet ist und sowohl an der Gehäusestirnwand 13 bzw. 14 wie auch am starr befestigten Dichtring 170 gleiten kann. Der enge Dichtspalt 190 der als Gewinde-förderdichtung ausgebildeten Drehdichtung 160 bewirkt durch die Gewindegänge 280 in der Oberfläche der Zentrifugentrommel 2 eine dem Unterdruck im Trockner entgegenwirkende Förderwirkung und einen Gas-Gegendruck, der das Eindringen von Falschluft in den Trocknerraum 19 verhindert. Die Gewindegänge 280 können auch mit einem fluiden Sperrmedium wie beispielsweise Wasser oder Sperrgas gefüllt werden, welches durch die Gewindegänge 280 hindurchgeleitet wird.

Fig. 12 zeigt eine berührungsfreie Drehdichtung 160 mit Spitzengewinde 310, das mit engem Spalt 190 innerhalb einer weichen Zylinderfläche 320 rotiert. Die Förderwirkung der Gewindedichtung gleicht den herrschenden Unterdruck im Trockner aus. Das sich verschiebende Trocknergehäuse 11 wird durch den Kulissen-Gleitring 300 im Spalt ausgeglichen. Der Kulissen-Gleitring 300 selbst ist durch hitzefeste O-Ringe sowohl an der Trocknerstirnwand 14 wie auch am starr befestigten Dichtring 170 verschiebbar abgedichtet.

Fig. 13 zeigt eine berührungsfreie Drehdichtung 160 mit Flachnuten, die in einer weichen Zylinderbüchse 320 aus Gleitlagerwerkstoffen mit sehr engem Spalt 190 rotiert. Die Verschiebebewegung der Stirnwand 13 bzw. 14 des Trocknergehäuses 11 wird durch einen in radialer und axialer Richtung federnden Gleitring 340 ausgeglichen.

## Patentansprüche

1. Vorrichtung zum Entwässern und Trocknen von Suspensionen, beispielsweise von Industrie- oder Klärschlämmen, Fermenterbrühen mit einer Zentrifuge, beispielsweise einer Vollmantel-Schneckenzentrifuge, an deren Eintragszone die Suspension als dünnflüssige Masse aufgegeben und an deren Abwurfzone die vorentwässerte Suspension als Feststoff mit einem Trockensubstanzgehalt im Bereich zwischen etwa 15 Gew.-% und etwa 35 Gew.-% in Form von dispergierten Partikeln abgeschleudert wird, und mit einer Trocknungseinrichtung zum Konvektionstrocknen der abgeschleuderten Feststoffpartikeln, welche ein feststehendes, die rotierende Trommel (2) der Zentrifuge (1) zumindest teilweise umgebendes Trocknergehäuse (11) sowie einen Heißgaserzeuger umfaßt, dessen Heißgas (15) durch das feststehende Trocknergehäuse (11) hindurchgeleitet wird, um die dispergierten Feststoff-Partikeln auf ihrer Flugbahn bis zum Austritt aus dem Trocknergehäuse (11) einer Kurzzeit-Trocknung von einigen Sekunden Dauer zu unterwerfen, wobei das feststehende Trocknergehäuse (11) auf seiner radialen Innenseite durch die rotierende Mantelfläche der Zentrifuge (1), auf seiner radialen Außenseite durch eine Zylinderwand und auf seinen Stirnseiten durch radiale Stirnwände (13, 14) begrenzt wird, **dadurch gekennzeichnet,** daß die rotierende Mantelfläche der Zentrifuge (1) über ein zwei- oder mehrstufiges Dichtungssystem aus Drehdichtungen (160) und elastischen oder verschiebbaren Dichtelementen (180, 260, 300, 340) gegenüber den feststehenden Stirnwänden (13, 14) des Trocknergehäuses (11) abgedichtet ist, daß an beiden axialen Enden des Trocknergehäuses (11) jeweils ein Dichtring (170) unter Ausbildung eines axialen Spaltes zu der jeweils benachbarten Stirnwand (13, 14) des Trocknergehäuses (11) vorgesehen ist, daß der Dichtring (170) an demselben Träger (220) befestigt ist wie die Trommel-Lagerböcke der Zentrifugentrommel (2) und unter Ausbildung eines Dichtspaltes (190) die rotierende Mantelfläche der Zentrifuge (1) umgreift, wobei jeder Dichtspalt (190) durch eine der Drehrichtungen (160) abgedichtet ist, und daß der axiale Spalt zwischen jedem Dichtring (170) und der jeweils benachbarten Stirnwand (13 bzw. 14) des Trocknergehäuses (11) durch die elastischen oder verschiebbaren Dichtelemente abgedichtet ist.

2. Vorrichtung nach Anspruch 1, **dadurch gekennzeichnet,** daß der Dichtspalt (190) berührungsfrei mittels Labyrinthdichtung oder Gewindeförderdichtung abgedichtet ist.

3. Vorrichtung nach Anspruch 1, **dadurch gekennzeichnet**, daß die Drehrichtung (160) so ausgebildet ist, daß sie einen dynamischen Gas-Gegendruck zu einem vorhandenen Druckgefälle zwischen Innen- und Außenseite des Trocknergehäuses (11) aufbaut.

4. Vorrichtung nach Anspruch 1, **dadurch gekennzeichnet,** daß in einem Teil des Dichtspaltes (190) der Drehrichtung (160) ein fluides Sperrmedium eingebaut wird.

5. Vorrichtung nach Anspruch 2, **dadurch gekennzeichnet,** daß die Stege (240) der Labyrinthdichtung aus einem weichen Material bestehen oder als Dichtbürste ausgebildet sind, wobei der Dichtspalt (190) sehr eng ausgebildet ist.

6. Vorrichtung nach Anspruch 2 oder 5, **dadurch gekennzeichnet,** daß der Dichtspalt (190) über den Anpreßdruck auf die Labyrinthdichtung veränderbar ist.

7. Vorrichtung nach Anspruch 1, **dadurch gekennzeichnet,** daß in den Dichtspalt (190) ein sauerstoffarmes Sperrgas eingeführt wird.

8. Vorrichtung nach Anspruch 1, **dadurch gekennzeichnet,** daß als Drehdichtung (160) eine berührende Gleitringdichtung vorgesehen ist.

9. Vorrichtung nach einem der Ansprüche 1 bis 8, **dadurch gekennzeichnet,** daß das Trocknergehäuse (11) über eine elastische Membran (180) mit dem Dichtring (170) verschiebbar und gasdicht verbunden ist.

10. Vorrichtung nach einem der Ansprüche 1 bis 8, **dadurch gekennzeichnet**, daß das Trocknergehäuse (11) über einen Kulissen-Gleitring (300) mit dem Dichtring (170) verschiebbar und dicht verbunden ist.

11. Vorrichtung nach Anspruch 10, **dadurch gekennzeichnet,** daß der Kulissen-Gleitring (300) über hitzefeste O-Ringe (270) gegenüber dem Trocknergehäuse (11) und dem Dichtring (170) verschiebbar abgedichtet ist.

## Claims

1. Device for dewatering and drying suspensions, for example industrial or clarifier sludge, fermenting liquor with a centrifuge, for example a full jacket spiral centrifuge with the suspension is in the form of a liquid mass in the admission zone, and in the ejection zone the pre-dewatered suspension is ejected in the form of a solid with a dry matter content in the region of 15 % weight to 35 % weight as dispersed particles, and with a drying device for convection drying of the ejected solid matter particles, comprising a fixed drier housing (11) surrounding at least partially, the rotating drum (2) of the centrifuge (1) and a hot gas generator, from which the hot gas (15) passes through the fixed drier housing (11) to subject the dispersed solid matter particles to short-term drying of a few seconds' duration in its path to the exit of the drier housing (11), whereby the fixed drier housing (11) is limited on its radial inside by the rotating jacket surface of the centrifuge (1) and on the radial outside by a cylinder wall and on its end sides by radial end walls (13, 14), **characterised by the fact that** the rotating jacket surface of he centrifuge (1) is sealed off by means of a twin or multi-stage sealing system of rotary seals (160) and flexible or displacing sealing elements (180, 260, 300, 340) against the fixed end walls (13, 14) of the drier housing (11), that on both axial ends of the drier housing (11) a seal (170) is provided in each case in an axial gap with the adjacent end wall (13, 14) of the drier housing (11), the seal (170) is fixed to the same mount (22) as the drum bearing blocks of the centrifuge drum (2) and, with a gap (190), grips the rotating jacket surface of the centrifuge (1), whereby the sealing gap (190) is sealed by a rotary seal (160), and the axial gap between each seal (170) and the adjacent end wall (13 or 14) of the drier housing (11) is sealed offby the flexible or displacing sealing elements.

2. Device as per claim 1, **characterised by the fact that** the sealing gap (190) is sealed off without contact by means of a labyrinth seal or thread feed seal.

3. Device as per claim 1, **characterised by the fact that** the rotary seal (160) is constructed such that it forms a dynamic gas counter-pressure with a pressure head between the inside and outside of the drier housing (11).

4. Device as per claim 1, **characterised by the fact that** in one part of the sealing gap (190) of the rotary seal (160), a liquid barrier medium is provided.

5. Device as per claim 2, **characterised by the fact that** the web (240) ofthe labyrinth seal is made of a soft material or is constructed as a sealing brush, with a very narrow sealing gap (190).

6. Device as per claim 2 or 5, **characterised by the fact that** the sealing gap (190) can be changed by contact pressure on the labyrinth seal.

7. Device as per claim 1, **characterised by the fact that** a low oxygen barrier gas is introduced into the sealing gap (190).

8. Device as per claim 1, **characterised by the fact that** the a contacting sliding ring seal is used as a rotary seal (160).

9. Device as per one of claims 1 to 8, **characterised by the fact that** the drier housing (11) can be displaced by means of a flexible diaphragm (180) with the seal (170) and is joined so that it is gas-tight.

10. Device as per one of claims 1 to 8, **characterised by the fact that** the drier housing (11) can be displaced by means of a link slide ring (300) with a seal (170) and is connected so that it is leaktight.

11. Device as per claim 10, **characterised by the fact that** the link slide ring (300) is sealed so that it can displace, by means of heat-resistant O-ring seals (270) against the drier housing (11) and the seal (170).

## Revendications

1. Dispositif pour la déshydratation et le séchage de suspensions, par exemple provenant de l'industrie ou des boues d'épuration, ou des bouillons fermentés, avec une centrifugeuse, par exemple une centrifugeuse hélicoïdale à bol plein, dans laquelle la suspension se présente à la zone d'entrée comme une masse fine fluide et est projetée sous forme de particules dispersées dans la zone d'éjection comme une suspension déshydratée, avec une teneur en substance de séchage comprise entre environ 15 % et 35 % de la masse, et avec un moyen de séchage pour sécher par convection des particules solides projetées, qui comprend un compartiment (11) fixe de séchage entourant au moins partiellement le tambour (2) tournant de la centrifugeuse, ainsi qu'un injecteur de gaz chaud, ce gaz (15) chaud étant appliqué à travers ce compartiment (11) fixe de séchage pour faire subir aux particules solides dispersées le long de leur déplacement, jusqu'à la sortie du compartiment (11) de séchage un séchage, d'une courte durée de quelques secondes, et où ce compartiment (11) fixe de séchage est limité sur son axe radial intérieur par la paroi interne tournante de la centrifugeuse (1), sur son axe radial extérieur par la paroi d'un cylindre et sur ses bords frontaux par des parois (13, 14) frontales et radiales, **caractérisé en ce que** la surface tournante de la centrifugeuse (1) est fixée avec étanchéité contre les parois frontales (13, 14) fixes du compartiment (11) de séchage au moyen d'un système de jonction de deux ou plus garnitures (160) de rotation et d'éléments de jonctions élastiques et mobiles (180, 260, 300, 340), en ce qu'aux deux extrémités axiales du compartiment (11) de séchage, une bague (170) d'étanchéité est prévue au voisinage de la paroi (13, 14) frontale respective du compartiment (11) de séchage, en établissant une fente axiale, en ce que la bague (170) d'étanchéité est reliée au même support (220) que le support du tambour (2) de la centrifugeuse et maintient en suspension, par la formation d'une fente (190) d'étanchéité, la surface tournante de la centrifugeuse (1), de sorte que chaque fente (190) d'étanchéité est étanche au moyen d'une garniture (160) de rotation, et que la fente axiale entre chaque bague (170) d'étanchéité et chaque paroi frontale correspondante (13, 14) du compartiment (11) de séchage est étanche au moyen d'éléments élastiques ou déplaçables.

2. Dispositif selon la revendication 1, **caractérisé en ce que** la fente (190) d'étanchéité est rendue étanche au moyen d'une garniture à labyrinthe ou filetée.

3. Dispositif selon la revendication 1, **caractérisé en ce que** la garniture (160) de rotation est fixée de telle sorte qu'elle supporte une différence de pression dynamique de gaz entre l'intérieur et l'extérieur du compartiment de séchage pour maintenir présent une dépression.

4. Dispositif selon la revendication 1, **caractérisé en ce que,** dans une partie de la fente (190) de la garniture (160) de rotation, est installé un moyen fluide de blocage.

5. Dispositif selon la revendication 2, **caractérisé en ce que** les traverses (240) de la garniture à labyrinthe comprennent un matériau mou ou sont formées comme une brosse hermétique, de façon à maintenir très étroite la fente (190) d'étanchéité.

6. Dispositif selon la revendication 2 ou 5, **caractérisé en ce que** la fente (190) d'étanchéité est variable suivant la pression de serrage de la garniture à labyrinthe.

7. Dispositif selon la revendication 1, **caractérisé en ce que** la fente (190) d'étanchéité est remplie avec un gaz de blocage à faible teneur en oxygène.

8. Dispositif selon la revendication 1, **caractérisé en ce** qu'un joint annulaire glissant est prévu comme garniture (160) de rotation.

9. Dispositif selon l'une des revendications 1 à 8, **caractérisé en ce que** la chambre (11) de séchage peut se déplacer par rapport à la bague (170) d'étanchéité et est maintenue hermétique au gaz au moyen d'une membrane (180) élastique.

10. Dispositif selon l'une des revendications 1 à 8, **caractérisé en ce que** le compartiment (11) de séchage est amovible et est maintenu hermétique au moyen d'un anneau (300) de glissement coulissant par rapport à la bague (170) d'étanchéité.

11. Dispositif selon la revendication 10, **caractérisé en ce que** l'anneau (300) de glissement coulissant est rendu étanche et est déplaçable par un anneau (270) en forme de O par rapport au compartiment (11) de séchage et par rapport à la bague (170) d'étanchéité.
